# FASCICULE DE BREVET EUROPEEN

(11) **EP 1 406 057 B1**
(45) Date de publication et mention de la délivrance du brevet: **16.08.2006**
(21) Numéro de dépôt: 03291998.7
(22) Date de dépôt: 08.08.2003
(51) Int. Cl.: F28F 3/02

(54) **Echangeur de chaleur à plaques comportant une ailette épaisse**
Plattenwärmetauscher mit dicker Rippe
Plate heat exchanger having a thick fin

(30) Priorité: 01.10.2002 FR 0212139
(43) Date de publication de la demande: 07.04.2004
(73) Titulaire: L'AIR LIQUIDE, Société Anonyme à Directoire et Conseil de Surveillance pour l'Etude et l'Exploitation des, 75321 Paris Cedex 07 (FR)
(72) Inventeur: Lehman, Jean-Yves, 94700 Maisons Alfort (FR)
(74) Mandataire: Mercey, Fiona Susan

(56) Documents cités:
- EP-A- 0 203 458
- EP-A- 0 706 212
- EP-A- 0 919 780
- EP-A- 1 026 468
- PATENT ABSTRACTS OF JAPAN vol. 1997, no. 03, 31 mars 1997 (1997-03-31) -& JP 08 285486 A (KOBE STEEL LTD), 1 novembre 1996 (1996-11-01)

## Description

La présente invention se rapporte à un appareil de séparation d'air comportant un échangeur de chaleur à plaques, notamment à plaques brasées et à l'utilisation d'un échangeur pour réchauffer et/ou vaporiser un liquide riche en oxygène.

De tels échangeurs de chaleur sont par exemple utilisés pour réchauffer ou vaporiser de l'oxygène ou un fluide riche en oxygène, notamment dans les installations de séparation d'air. On définit un fluide riche en oxygène par un nombre de molécules de O₂ rapporté au nombre total de molécules supérieur à 20% lorsque le fluide est sous une pression au moins égale à 20 bars, et supérieur à 50% à des pressions de fluide inférieures, notamment supérieur à 60%.

De tels échangeurs de chaleur sont utilisés pour la distillation de gaz de l'air, et plus particulièrement encore dans une double colonne de distillation d'air.

Le corps d'un vaporiseur-condenseur est constitué d'un empilement d'un grand nombre de plaques rectangulaires verticales toutes identiques. Entre ces plaques sont interposées d'une part des barres de fermeture périphériques, d'autre part des ondes-entretoises ou ailettes, à savoir des ondes d'échange thermique d'orientation principale verticale et des ondes de distribution d'orientation principale horizontale.

EP-A-1026468 décrit un appareil de séparation d'air selon le préambule de la revendication 1.

D'autres échangeurs visés par l'invention sont par exemple les échangeurs principaux d'appareils à pompe, ou tout autre échangeur de chaleur à plaque, qui vaporisent de l'oxygène sous pression.

Généralement, les ondes-entretoises sont obtenues à partir de tôles minces, typiquement d'épaisseur comprise entre 0,15 et 0,60 mm, pliées, découpées ou embouties à la presse ou au moyen d'autres outils adaptés.

Les vaporiseurs d'oxygène sont un lieu privilégié de concentration de combustibles plus lourds que l'oxygène, tels que des hydrocarbures, notamment C₂H₂ présents en faibles quantités dans l'air atmosphérique. Il peut se produire accidentellement, dans de tels vaporiseurs, des combustions dans l'oxygène liquide. Il a été observé que ces combustions pouvaient avoir pour conséquence de produire des explosions au moins locales. Dans les accidents de ce type, on a constaté que des ailettes minces, notamment les ailettes en aluminium, étaient très vulnérables à la combustion alors que les plaques séparatrices ne l'étaient pas. On constate que les plaques séparatrices permettent par conséquent d'empêcher la propagation de l'inflammation.

De tels problèmes peuvent également se manifester dans les circuits de vaporisation d'une ligne d'échange.

Un but principal de l'invention est de réaliser des appareils de séparation d'air ayant des échangeurs de chaleur à plaques résistant à d'éventuels phénomènes d'inflammation, notamment destinés à une utilisation de traitement des fluides riches en oxygène, échangeurs dont les coûts de fabrication ne soient pas augmentés de façon sensible, et dont les performances en termes de pertes de charge et d'échange thermique ne soient pas sensiblement réduites.

A cet effet, il est prévu un appareil de séparation d'air selon la revendication 1.

Suivant d'autres caractéristiques de l'invention, prises seules ou selon toutes les combinaisons techniquement envisageables :
- le rapport de l'épaisseur minimale de ladite ailette à l'épaisseur de chacune des plaques séparatrices définissant ledit passage est supérieur à 1, de préférence supérieur à 1,5, de préférence encore supérieur à 2 ; et
- l'épaisseur de chacune desdites plaques séparatrices est comprise entre 0,6 et 2 mm;
- les plaques sont planes et rectangulaires

L'ailette peut être réalisée par extrusion, ou par usinage à partir d'une tôle plane épaisse.

Grâce à l'invention, l'échangeur de chaleur à plaques présente une résistance mécanique sensiblement accrue, ce qui permet de repousser de façon importante ses limites d'utilisation en pression de fluide.

L'échangeur peut comporter en outre, dans au moins un deuxième passage, une ailette dont l'épaisseur minimale est inférieure à 0,8 fois l'épaisseur de chacune des plaques séparatrices définissant ledit deuxième passage.

Des exemples de réalisation de l'invention vont maintenant être décrits en regard des dessins annexés, sur lesquels :
- la Figure 1 est une vue partielle agrandie d'un échangeur de chaleur à plaques d'un appareil de séparation d'air conforme à l'invention, seulement deux plaques séparatrices et une ailette disposée dans le passage qu'elles définissent étant représentées ; et
- la Figure 2 est une vue analogue d'un échangeur de chaleur à plaques d'un appareil de séparation d'air conforme à une variante de réalisation de l'invention.

Sur la Figure 1, on a représenté deux plaques séparatrices parallèles 11, de même épaisseur e sensiblement uniforme pour une même plaque, définissant entre elles un passage de fluide 33. Dans le passage 33, est disposée une ailette ou onde 35 de forme générale classique en créneau. Cette ailette 35 définit une direction générale principale d'ondulation Y-Y, les ondes se succédant suivant une direction X-X perpendiculaire à la direction Y-Y.

Les directions X-X et Y-Y définissent les plans des plaques séparatrices 11, que l'on supposera horizontaux pour la commodité de la description, comme représenté sur la Figure 1. Les plaques séparatrices 11 sont, elles, espacées suivant l'axe vertical Z-Z.

L'ailette ondulée 35 comporte un grand nombre de jambes d'onde 37 sensiblement rectangulaires, contenues chacune dans un plan vertical perpendiculaire à la direction X-X. Les jambes d'onde 37 sont reliées alternativement le long de leur bord supérieur par des sommets d'onde 39 sensiblement rectangulaires, plans et horizontaux, et le long de leur bord inférieur par des bases d'onde 41 également sensiblement rectangulaires, planes et horizontales.

Les sommets d'onde 39 et les bases d'onde 41 définissent des régions de liaison par brasage à des plaques ou tôles séparatrices planes 11 de l'échangeur de chaleur.

L'échangeur de chaleur à plaques, on le comprend, comporte une pluralité de telles plaques séparatrices 11 empilées et d'épaisseur e en général sensiblement constante d'une plaque à l'autre. Les plaques définissent entre elles une série de passages 33, une ailette 35 étant disposée dans chacun des passages 33.

L'ailette 35 du passage de fluide 33 représenté présente une épaisseur minimale e', ladite épaisseur d'ailette e' étant, dans l'exemple représenté sur la Figure 1, uniforme pour la totalité de l'ailette 35.

Typiquement, l'épaisseur e des plaques séparatrices est compris entre 0,6 mm et 2 mm.

L'épaisseur minimale e' est choisie supérieure à 0,8 fois l'épaisseur e des plaques séparatrices 11, c'est-à-dire dans le cas d'une épaisseur e égale à 1 mm, supérieure à 0,8 mm.

De préférence, on donnera à l'épaisseur e' une valeur telle que le rapport de l'épaisseur minimale e' de l'ailette 35 sur l'épaisseur e des plaques 11 est supérieur, à 1, de préférence encore supérieur à 1,5, de préférence encore supérieur à 2.

Dans l'exemple représenté sur la Figure 1, l'ailette est réalisée essentiellement par pliage d'une tôle plane épaisse, une tôle étant définie comme épaisse dans la technique considérée si son épaisseur est supérieure à environ 1 mm, notamment comprise entre 1 et 2 mm.

Dans l'exemple de réalisation représenté sur la Figure 2, l'épaisseur minimale e' de l'ailette 45 a une valeur répondant aux conditions énoncées ci-dessus, en référence à la Figure 2. En revanche, l'ailette 45 n'est pas d'épaisseur constante et présente des parties en saillie horizontale 47 venues de chaque côté des sommets 39 et bases 41 d'onde. Ces parties en saillie 47 permettent d'augmenter la surface de contact de l'ailette 45 avec les plaques 11, donc la surface de brasage, et d'améliorer la tenue mécanique de l'ailette 45.

Une telle ailette 45 est réalisée essentiellement par extrusion, ou par usinage à partir d'une tôle plane épaisse.

Dans les deux exemples de réalisation illustrés aux Figures, il est possible de prévoir que l'échangeur contienne pour partie des ailettes dont l'épaisseur minimale est conforme aux conditions énoncées ci-dessus, et pour partie des ailettes dont l'épaisseur est inférieure à 0,8 fois l'épaisseur e des plaques séparatrices 11, ces dernières ailettes étant réalisées par exemple en tôle mince et par des procédés de pliage classiques. De ce fait, de tels échangeurs peuvent fonctionner avec des fluides ayant des pressions nettement différenciées, les ailettes épaisses correspondant aux fluides sous haute pression, et les ailettes en tôle mince correspondant aux fluides sous plus basse pression.

## Revendications

1. Appareil de séparation d'air comprenant au moins une colonne et au moins un vaporiseur-condenseur qui est un échangeur de chaleur à plaques comportant une pluralité de plaques séparatrices (11) empilées d'épaisseur (e) sensiblement uniforme, définissant entre elles au moins un premier passage (33), et au moins une ailette (35 ;45) disposée dans ce au moins un premier passage (33), **caractérisé en ce que** l'épaisseur minimale (e') de ladite ailette est supérieure à 0,8 fois l'épaisseur (e) de chacune des plaques séparatrices (1) définissant ledit passage (3).

2. Appareil suivant la revendication 1, **caractérisé en ce que** le rapport de l'épaisseur minimale (e') de ladite ailette (35 ; 45) sur l'épaisseur (e) de chacune des plaques séparatrices (11) définissant ledit passage (33) est supérieur à 1, de préférence supérieur à 1,5, de préférence encore supérieur à 2.

3. Appareil suivant la revendication 1 ou 2, **caractérisé en ce que** l'épaisseur (e) de chacune desdites plaques séparatrices (11) est comprise entre 0,6 mm et 2 mm.

4. Appareil suivant l'une des revendications 1 à 3 **caractérisé en ce que** les plaques séparatrices (11) sont plates et rectangulaires.

5. Appareil suivant l'une quelconque des revendications 1 à 4, **caractérisé en ce que** ladite ailette (45) est réalisée par extrusion.

6. Appareil suivant l'une quelconque des revendications 1 à 4, **caractérisé en ce que** ladite ailette (45) est réalisée par usinage à partir d'une tôle plane épaisse.

7. Appareil suivant l'une quelconque des revendications 1 à 6 **caractérisé en ce qu'**il comprend au moins un deuxième passage et au moins une ailette disposée dans ce au moins un deuxième passage, l'épaisseur minimale de ladite ailette étant inférieure à 0,8 fois l'épaisseur de chacune des plaques séparatrices.

8. Appareil de séparation d'air selon la revendication 1 à 7 comprenant deux colonnes reliées thermiquement l'une avec l'autre à travers l'échangeur.

9. Utilisation d'un échangeur à plaques comportant une pluralité de plaques séparatrices (11) empilées d'épaisseur (e) sensiblement uniforme, définissant entre elles au moins un premier passage (33), et au moins une ailette (35 ;45) disposée dans ce au moins un premier passage (33), l'épaisseur minimale (e') de ladite ailette étant supérieure à 0,8 fois l'épaisseur (e) de chacune des plaques séparatrices (1) définissant ledit passage (3), pour réchauffer et/ou vaporiser de l'oxygène, ou un fluide riche en oxygène, ayant notamment un nombre de molécules d'oxygène rapporté au nombre total de molécules supérieur à 60%.

10. Utilisation d'un échangeur à plaques selon la revendication 9 et dans un appareil selon l'une des revendications 2 à 8.

## Claims

1. Air separating apparatus comprising at least one column and at least one vaporizer-condenser which is a plate-type heat exchanger comprising a number of stacked dividing plates (11) of roughly uniform thickness (e), between them defining at least one first passage (33), and at least one fin (35; 45) arranged in this at least one first passage (33), **characterized in that** the minimum thickness (e') of the said fin is greater than 0.8 times the thickness (e) of each of the dividing plates (1) defining the said passage (33).

2. Apparatus according to Claim 1, **characterized in that** the ratio of the minimum thickness (e') of the said fin (35; 45) to the thickness (e) of each of the dividing plates (11) defining the said passage (33) is greater than 1, preferably greater than 1.5, more preferably still, greater than 2.

3. Apparatus according to Claim 1 or 2, **characterized in that** the thickness (e) of each of the said dividing plates (11) is between 0.6 mm and 2 mm.

4. Apparatus according to one of Claims 1 to 3, **characterized in that** the dividing plates (11) are flat and rectangular.

5. Apparatus according to any one of Claims 1 to 4, **characterized in that** the said fin (45) is produced by extrusion.

6. Apparatus according to any one of Claims 1 to 4, **characterized in that** the said fin (45) is produced by machining from a thick flat sheet.

7. Apparatus according to any one of Claims 1 to 6, **characterized in that** it comprises at least one second passage and at least one fin arranged in this at least one second passage, the minimum thickness of the said fin being less than 0.8 times the thickness of each of the dividing plates.

8. Air separating apparatus according to Claims 1 to 7, comprising two columns connected thermally to one another through the exchanger.

9. Use of a plate-type exchanger comprising a number of stacked dividing plates (11) of roughly uniform thickness (e), between them defining at least one first passage (33), and at least one fin (35; 45) arranged in this at least one first passage (33), the minimum thickness (e') of the said fin being greater than 0.8 times the thickness (e) of each of the dividing plates (1) defining the said passage (33), for reheating and/or vaporizing oxygen or an oxygen-rich fluid which in particular has a number of oxygen molecules with respect to the total number of molecules greater than 60%.

10. Use of a plate-type exchanger according to Claim 9 and in an apparatus according to one of Claims 2 to 8.

## Patentansprüche

1. Gerät zur Lufttrennung, umfassend mindestens eine Säule und mindestens einen Verdampfer-Kondensator, der ein Plattenwärmetauscher ist, welcher eine Vielzahl an gestapelten Trennplatten (11) von im Wesentlichen gleichmäßiger Dicke (e), die zusammen mindestens einen ersten Durchlass (33) begrenzen, und mindestens eine in diesem mindestens einen Durchlass (33) angeordnete Rippe (35; 45) aufweist, **dadurch gekennzeichnet, dass** die Mindestdicke (e') dieser Rippe größer ist als die 0,8-fache Dicke (e) einer jeweiligen, den Durchlass (33) begrenzenden Trennplatte (1).

2. Gerät nach Anspruch 1, **dadurch gekennzeichnet, dass** das Verhältnis der Mindestdicke (e') der Rippe (35; 45) zur Dicke (e) einer jeweiligen, den Durchlass (33) begrenzenden Trennplatte (11) größer als 1, vorzugsweise größer als 1,5, ganz besonders bevorzugt größer als 2 ist.

3. Gerät nach Anspruch 1 oder 2, **dadurch gekennzeichnet, dass** die Dicke (e) einer jeweiligen Trennplatte (11) zwischen 0,6 mm und 2 mm beträgt.

4. Gerät nach einem der Ansprüche 1 bis 3, **dadurch gekennzeichnet, dass** die Trennplatten (11) flach und rechteckig sind.

5. Gerät nach einem der Ansprüche 1 bis 4, **dadurch gekennzeichnet, dass** die Rippe (45) durch Strangpressen hergestellt ist.

6. Gerät nach einem der Ansprüche 1 bis 4, **dadurch gekennzeichnet, dass** die Rippe (45) durch maschinelle Bearbeitung eines dicken Flachblechs hergestellt ist.

7. Gerät nach einem der Ansprüche 1 bis 6, **dadurch gekennzeichnet, dass** es mindestens einen zweiten Durchlass und mindestens eine in diesem mindestens einen zweiten Durchlass angeordnete zweite Rippe umfasst, wobei die Mindestdicke dieser Rippe geringer ist als die 0,8-fache Dicke einer jeweiligen Trennplatte.

8. Gerät zur Lufttrennung nach Ansprüche 1 bis 7, umfassend zwei Säulen, die über den Tauscher thermisch miteinander verbunden sind.

9. Verwendung eines Plattentauschers, welcher eine Vielzahl an gestapelten Trennplatten (11) von im Wesentlichen gleichmäßiger Dicke (e), die zusammen mindestens einen ersten Durchlass (33) begrenzen, und mindestens eine in diesem mindestens einen Durchlass (33) angeordnete Rippe (35; 45) aufweist, wobei die Mindestdicke (e') dieser Rippe größer ist als die 0,8-fache Dicke (e) einer jeweiligen, den Durchlass (33) begrenzenden Trennplatte (1), zur Erhitzung und/oder zum Verdampfen von Sauerstoff oder eines sauerstoffreichen Mediums, insbesondere eines Mediums, das eine Anzahl an Sauerstoffmolekülen besitzt, die, bezogen auf die Gesamtmolekülzahl, größer als 60% ist.

10. Verwendung eines Plattentauschers nach Anspruch 9 und in einem Gerät nach einem der Ansprüche 2 bis 8.
